# FASCICULE DE BREVET EUROPEEN

(11) **EP 1 140 375 B1**
(45) Date de publication et mention de la délivrance du brevet: **10.09.2003**
(21) Numéro de dépôt: 99957371.0
(22) Date de dépôt: 07.12.1999
(51) Int. Cl.: B05D 1/28, B05C 1/08

(54) **PROCEDE ET DISPOSITIF DE REVETEMENT EN CONTINU D'AU MOINS UNE BANDE METALLIQUE PAR UN FILM FLUIDE EN POLYMERE RETICULABLE**
VERFAHREN UND VORRICHTUNG ZUM KONTINUIERLICHEN BESCHICHTEN EINES METALLISCHEN BANDES MIT FLÜSSIGKEITSFILM AUS VERNETZBAREM POLYMER
METHOD AND DEVICE FOR CONTINUOUSLY COATING AT LEAST A METAL STRIP WITH A CROSSLINKABLE POLYMER FLUID FILM

(30) Priorité: 16.12.1998 FR 9815900; 16.12.1998 FR 9815901
(43) Date de publication de la demande: 10.10.2001
(73) Titulaire: SOLLAC, 92800 Puteaux (FR)
(72) Inventeur: BONNEBAT, Claude, F-77340 Pontault Combault (FR); JENNY, Frédéric, F-60500 Chantilly (FR); SOAS, Thierry, F-60500 Chantilly (FR)
(74) Mandataire: Lanceplaine, Jean-Claude
(86) Numéro de dépôt international: FR9903040
(87) Numéro de publication internationale: WO00035593

(56) Documents cités:
- EP-A- 0 226 923
- EP-A- 0 645 223
- WO-A-93/19938
- DE-A- 2 166 968
- DE-A- 19 542 097
- DE-U- 9 017 332
- FR-A- 1 525 746
- FR-A- 2 261 073
- FR-A- 2 767 074
- US-A- 5 407 702

## Description

La présente invention a pour objet un procédé et un dispositif de revêtement en continu d'au moins une bande métallique par un film fluide et de faible épaisseur en polymère réticulable exempt de solvant ou de diluant non réactif.

On connaît des polymères qui sont réticulables par voie thermique, comme par exemple les polymères thermodurcissables, ou par voie physique, comme par exemple les polymères photopolymérisables.

Il existe une grande variété de revêtements organiques thermodurcissables qui sont appliqués en continu sur des substrats métalliques.

Dans la plupart des cas, il s'agit de formulations complexes q'ui associent dans un milieu solvant ou aqueux un système de liants organiques fonctionnels prépolymères, un système réticulant et des additifs tels que les pigments ou charges, adjuvants divers de formulation.

On connaît également divers procédés d'application d'un revêtement organique thermoplastique ou thermodurcissable sur une bande métallique nue ou revêtue.

L'application des revêtements organiques comme par exemple des peintures ou des vernis liquides s'effectue le plus souvent par enduction au rouleau de ces revêtements liquides à l'état de solution ou de dispersion en milieu solvant ou aqueux.

Pour cela, on réalise le dépôt du revêtement liquide sur une bande métallique en effectuant un prédosage de la solution ou de la dispersion grâce à un système à deux ou trois rouleaux et en transférant une partie ou la totalité de ce revêtement liquide ainsi prédosé sur un rouleau applicateur en contact avec la surface de la bande métallique à revêtir.

Le transfert est réalisé soit par friction du rouleau applicateur et de la bande métallique, le défilement des deux surfaces en contact s'effectuant en sens contraire ou soit par contact dans le même sens.

Une évolution intéressante de la technologie d'application en continu des revêtements en polymère réticulable, comme par exemple des peintures ou des vernis thermodurcissables, sur une bande métallique consiste à effectuer le dépôt de ce revêtement sans faire intervenir de solvant ou de diluant.

Plusieurs alternatives ont été proposées pour l'élaboration et l'application de revêtements organiques sans emploi de solvant ou de diluant non réactif.

Ainsi, pour réaliser des dépôts minces de produits organiques visqueux, une autre technique consiste à utiliser l'extrusion du revêtement organique à l'état fluide et à appliquer ce revêtement sur un substrat par couchage ou par lamination.

L'extrusion couchage d'un revêtement organique mince est pratiquée de façon courante en particulier avec des polymères thermoplastiques sur des surfaces souples, comme le papier, les films plastiques, les textiles, voire des supports métalliques minces comme des matériaux d'emballage.

L'application du revêtement fondu est réalisé au moyen d'une filière plate rigide ou d'une buse positionnée au contact direct du substrat.

La pression exercée par la filière sur le substrat provient de la viscosité de la matière fondue. Ainsi, les possibilités de correction des défauts de planéité du substrat par plaquage de celui-ci sur le cylindre d'appui sont très limitées.

Cette technique d'extrusion couchage exige un parallélisme parfait entre les bords de la filière et le substrat et ce substrat doit être soit parfaitement plan, soit déformable pour permettre la formation d'un dépôt mince d'épaisseur uniforme.

En effet, l'épaisseur de matière déposée est contrôlée par le jeu et la pression entre la filière et le substrat, ce qui impose un parallélisme parfait de ces deux éléments lorsque l'on veut réaliser des applications en très fine épaisseur.

Cette condition n'est pas réalisable dans le cas de bandes d'acier d'épaisseur comprise entre 0,3 et 2mm, qui présentent une rigidité trop importante et une planéité ou une régularité d'épaisseur insuffisante pour permettre un ajustement aussi précis du jeu entre la filière et le substrat, en particulier dans le cas de bandes de grande largeur.

La technique de l'extrusion lamination d'une couche uniforme de revêtement fluide sur un substrat utilise l'étirage sous filière d'une nappe fluide à la sortie d'une filière plate, cette nappe étant ensuite plaquée sur le substrat à l'aide par exemple d'un rouleau froid, d'une barre rotative ou encore par une lame d'air ou un champ électrostatique.

Dans ce cas, l'épaisseur de la nappe fluide est contrôlée par le débit de la matière dans la section de la filière et par la vitesse de substrat.

En cas de collage de la nappe fluide sur le rouleau de plaquage, la nappe se séparerait alors en deux parties dans son épaisseur, une partie étant appliquée sur le substrat et l'autre partie restant appliquée sur le rouleau. Cette séparation de la nappe implique donc que le transfert n'est pas total et le revêtement obtenu sur le substrat ne présente pas un aspect de surface satisfaisant, ni une épaisseur uniforme.

Pour éviter le collage de la nappe fluide sur le rouleau de plaquage, celui-ci doit présenter une surface parfaitement lisse et refroidie.

La pression de plaquage doit cependant être suffisant faible pour éviter la formation d'un bourrelet de calandrage et, de ce fait, ce mode de transfert ne permet pas de compenser les variations éventuelles d'épaisseur et des défauts de planéité dans le cas d'un substrat rigide.

Cette technique d'application du revêtement avec formation d'un brin libre à la sortie de la filière d'extrusion permet d'éviter les problèmes de couplage entre la filière et le substrat rigide, mais elle induit des instabilités d'application si la longueur du brin libre fluctue et elle est difficile à mettre en oeuvre avec des systèmes thermodurcissables de viscosité inférieure à 2000 Pa.s en raison des difficultés à réaliser un étirage régulier et un bon plaquage.

D'une manière générale, dans les différentes techniques connues énumérées ci-dessus, l'application en continu d'un revêtement organique mince sur des substrats métalliques s'effectue sous des pressions de contact faibles, insuffisantes pour permettre de réaliser un revêtement mince, uniforme et appliqué de manière homogène sur des substrats rigides qui peuvent présenter des défauts de planéité et d'hétérogénéité d'épaisseur.

Ces différentes techniques d'application ne permettent pas de compenser les variations d'épaisseur du substrat métallique, qui induisent de ce fait des fluctuations inacceptables d'épaisseur du revêtement notamment dans le cas où le substrat est formé par une bande métallique qui présente une rugosité et/ou des ondulations de surface importantes d'amplitude égale ou supérieure à l'épaisseur du revêtement à réaliser sur ladite bande métallique.

D'autre part, ces différentes techniques d'application ne permettent pas de s'accommoder des variations de largeur du substrat, ni des variations de positionnement transversal de ce substrat, de sorte que le revêtement ne peut pas être déposé de manière uniforme sur toute la largeur du substrat.

Enfin, lors de l'application du revêtement, des micro-bulles d'air peuvent s'intercaler entre le revêtement et le substrat ce qui nuit à l'application homogène et à l'aspect de surface de ce revêtement.

Ainsi, l'application en continu d'un revêtement en polymère réticulable de faible épaisseur et uniforme sur une bande métallique pose des problèmes du fait que cette bande métallique présente des défauts de planéité et d'épaisseur ainsi qu'une rugosité et/ou des ondulations importantes d'amplitude égale ou supérieure à l'épaisseur du film de revêtement à déposer sur ladite bande même lorsque cette bande est plaquée sous une tension élevée sur un cylindre uniforme.

De plus, les différentes techniques utilisées jusqu'à présent ne permettent pas d'appliquer sur une bande métallique un revêtement de faible épaisseur en polymère réticulable exempt de solvant ou de diluant non réactif répondant à deux exigences contradictoires et qui sont la dureté et la déformabilité.

En effet, après réticulation, le revêtement en polymère doit être suffisamment dur tout en étant déformable pour permettre la mise en forme des tôles ainsi revêtues sans provoquer une dégradation ou un décollement du revêtement.

Or, on sait que l'élévation de la masse moléculaire des précurseurs réticulables du polymère est très favorable à l'obtention d'un revêtement final à la fois dur et déformable.

Mais, l'élévation de la masse moléculaire des précurseurs a un effet très défavorable sur la viscosité d'un polymère exempt de solvant ou de diluant non réactif ce qui nuit à la facilité de transfert et d'application de la nappe à l'état fondu non réticulé sur la bande métallique.

Le document EP-A-1 001 848 cité selon l'article 54(3) CBE décrit un procédé de revêtement en continu d'au moins une bande métallique par un film fluide en polymère réticulable exempt de solvant ou de diluant et d'épaisseur inférieure à celle de la bande métallique, dans lequel on fait défiler en continu la bande métallique, on préchauffe ladite bande métallique à une température sensiblement égale ou supérieure à la température du film fluide en polymère réticulable et à la température de ramollissement de ce polymère réticulable, on forme par écoulement forcé, sur un cylindre preneur de surface dure, une nappe homogène et d'épaisseur uniforme dudit polymère réticulable, ledit cylindre preneur étant chauffé à une température sensiblement égale ou supérieure à la température de ladite nappe et à la température de ramollissement de ce polymère réticulable et entraîné en rotation dans le même sens que le cylindre de support de la bande métallique et on forme le film en polymère réticulable à une épaisseur uniforme sensiblement égale à l'épaisseur désirée, et on comprime, entre le cylindre preneur et la bande métallique, un élément applicateur de surface déformable, chauffé à une température sensiblement égale ou supérieure à la température du cylindre preneur et entraîné en rotation dans le même sens que le cylindre de support de la bande métallique.

On connaît également dans le document US-A-5 407 702 un procédé et un dispositif de revêtement en continu d'une bande métallique par un film fluide en polyester de haute viscosité par défilement en continu de la bande métallique sur un cylindre de support, formation d'une nappe dudit polymère par écoulement forcé et sur un cylindre, puis dudit film à partir de ladite nappe, et transfert total en épaisseur dudit film sur la bande métallique.

L'invention a pour but d'éviter ces inconvénients en proposant un procédé et un dispositif de revêtement en continu d'au moins une bande métallique par un film fluide et de faible épaisseur en polymère réticulable exempt de solvant ou de diluant non réactif et dont la température de ramollissement est supérieure à 50°C, permettant d'obtenir un revêtement d'épaisseur uniforme de quelques microns à quelques dizaines de microns appliqués d'une manière homogène sur cette bande, tout en évitant que des micro-bulles d'air s'intercalent entre le film et la bande métallique et en s'affranchissant des défauts de planéité et de rugosité de cette bande ainsi qu'en permettant une application sur une partie ou la totalité du revêtement et cela malgré les fluctuations de largeur et de positionnement transversal de cette bande.

L'invention a donc pour objet un procédé de revêtement en continu d'au moins une bande métallique par un film fluide en polymère réticulable exempt de solvant ou de diluant non réactif et dont la température de ramollissement est supérieure à 50°C, ledit film ayant une épaisseur inférieure à celle de la bande métallique, procédé dans lequel :
- on fait défiler en continu la bande métallique sur au moins un cylindre de support,
- on forme, sur un cylindre et par écoulement forcé à une température supérieure à la température de ramollissement du polymère réticulable, une nappe dudit polymère réticulable à l'état fondu possédant une viscosité supérieure à 10 Pa.s dans les conditions de formation de ladite nappe, la température de formation de cette nappe étant inférieure à la température de début de réticulation du polymère réticulable et ledit cylindre étant entraîné en rotation en sens inverse au sens de défilement de la bande métallique,
- on forme, à partir de ladite nappe, ledit film en polymère réticulable,
- on effectue un transfert total en épaisseur du film sur la bande métallique,
- et, entre la zone de formation de la nappe sur le cylindre et la zone d'application du film sur la bande métallique, on conditionne thermiquement le polymère réticulable selon des modalités adaptées pour abaisser la viscosité de ce polymère réticulable d'au moins un facteur 2 par rapport à ladite viscosité mesurée dans les conditions dudit écoulement forcé.

L'invention a également pour objet un dispositif de revêtement en continu d'au moins une bande métallique par un film fluide en polymère réticulable exempt de solvant ou de diluant non réactif et dont la température de ramollissement est supérieure à 50°C, ledit film ayant une épaisseur inférieure à celle de la bande métallique, dispositif comprenant:
- des moyens d'entraînement en continu de la bande métallique,
- au moins un cylindre de support de la bande métallique,
- des moyens de formation, sur un cylindre et par écoulement forcé à une température supérieure à la température de ramollissement du polymère réticulable, d'une nappe dudit polymère réticulable à l'état fondu possédant une viscosité supérieure à 10Pa.s dans les conditions de formation de ladite nappe, la température de formation de cette nappe étant inférieure à la température de début de réticutation du polymère réticulable et ledit cylindre étant entraîné en rotation en sens inverse au sens de défilement de la bande métallique,
- des moyens de formation, à partir de ladite nappe, dudit film en polymère réticulable et de transfert total en épaisseur de ce film sur la bande métallique,
- et, entre la zone de formation de la nappe sur le cylindre et la zone d'application du film sur la bande métallique, des moyens de conditionnement thermique du polymère réticulable selon des modalités adaptées pour abaisser la viscosité de ce polymère réticulable d'au moins un facteur 2 par rapport à ladite viscosité mesurée dans les conditions dudit écoulement forcé.

Les caractéristiques et avantages de l'invention apparaîtront au cours de la description qui va suivre, donnée uniquement à titre d'exemple et faite en référence aux dessins annexés, sur lesquels :
- la Fig. 1 est une vue schématique en élévation d'une installation de revêtement d'une bande métallique par un film en polymère réticulable comportant un premier mode de réalisation d'un dispositif d'application de ce revêtement, conforme à l'invention,
- la Fig. 2 est une vue schématique en perspective du dispositif d'application de la Fig. 1,
- la Fig. 3 est une vue schématique en élévation d'une installation de revêtement d'une bande métallique par un film en polymère réticulable comportant un second mode de réalisation d'un dispositif d'application de ce revêtement, conforme à l'invention,
- la Fig. 4 est une vue schématique en perspective du dispositif d'application de la Fig. 3,
- les Figs. 5 et 6 sont deux vues schématiques en élévation des moyens d'enlèvement de l'excès de polymère réticulable.

Sur les Figs. 1 et 3, on a représenté schématiquement deux installations de revêtement en continu d'une bande métallique 1 par un film en polymère réticulable fluide, exempt de solvant ou de diluant non réactif et d'épaisseur comprise par exemple entre 5 et 50µm.

Cette bande métallique 1 a une épaisseur comprise par exemple entre 0,10 et 4mm et est par exemple en acier ou en aluminium ou encore en alliage d'aluminium et peut être revêtue ou prépeinte sur l'une ou sur ses deux faces.

Le polymère utilisé pour revêtir la bande métallique 1 est un polymère exempt de solvant ou de diluant non réactif et réticulable par voie thermique comme par exemple un polymère thermodurcissable ou par voie physique comme par exemple un polymère photopolymérisable.

Ce polymère possède à l'état non réticulé une température de ramollissement supérieure à 50°C.

Ces polymères ont des températures de ramollissement, de début d'écoulement, de début de réticulation et de réticulation rapide qui sont différentes.

D'une manière générale, la température de début de réticulation est la température à partir de laquelle on observe un accroissement de la viscosité supérieure à 10% en moins de 15 minutes.

Dans les exemples de réalisation représentés sur les Figs. 1 et 3, la bande métallique 1 est entraînée en défilement selon la flèche F et cette bande métallique 1 est en appui sur au moins un cylindre de support 3.

Les installations comportent des moyens 2 de préchauffage de la bande métallique 1 à une température sensiblement égale ou supérieure à la température du film fluide en polymère réticulable à déposer ladite bande métallique 1 et à la température de ramollissement de ce polymère réticulable.

Les moyens 2 de préchauffage de la bande métallique 1 sont constitués par exemple par au moins un four à induction.

Ces installations comportent également, de l'amont à l'aval :
- un dispositif désigné dans son ensemble par la référence 10 de revêtement de la bande métallique 1 par un film en polymère réticulable fluide, exempt de solvant ou de diluant non réactif et dont la température de ramollissement est supérieure à 50°C,
- des moyens 5 de cuisson ou de réticulation du film en polymère réticulable,
- et un bloc 7 de traction de la bande métallique 1.

Dans le cas où le polymère est réticulable par voie thermique, les moyens 5 de cuisson comprennent par exemple au moins un four à induction et des moyens 6 de refroidissement et dans le cas où le polymère est réticulable par voie physique, les moyens 5 de cuisson peuvent être constitués par des lampes à rayons ultraviolets ou par des faisceaux d'électrons.

Le film en polymère réticulable à déposer sur la bande métallique 1 doit être d'épaisseur uniforme, bien que cette bande métallique 1 présente des hétérogénéités d'épaisseur ou des défauts de planéité ainsi qu'une rugosité et/ou des ondulations de surface importantes d'amplitudes égales ou supérieures à l'épaisseur du film à déposer sur la bande métallique 1.

D'une manière générale, le dispositif 10 de revêtement comporte:
- des moyens 11 et 12 de formation, sur un cylindre 20 et par écoulement forcé à une température supérieure à la température de ramollissement du polymère réticulable, d'une nappe 30 dudit polymère réticulable à l'état fondu, possédant une viscosité supérieure à 10Pa.s et de préférence comprise entre 20Pa.s et 2000Pa.s dans les conditions de formation de ladite nappe 30, la température de formation de cette nappe 30 étant inférieure à la température de début de réticulation du polymère réticulable,
- des moyens de formation, à partir de ladite nappe 30, du film 31 en polymère réticulable et de transfert total en épaisseur de ce film 31 sur la bande métallique 1,
- et, entre la zone de formation de la nappe 30 sur le cylindre 20 et la zone d'application du film 31 sur la bande métallique 1, des moyens 15 de conditionnement thermique du polymère réticulable selon des modalités adaptées pour abaisser la viscosité de ce polymère réticulable à une valeur inférieure à ladite viscosité mesurée dans les conditions dudit écoulement forcé.

Les moyens de formation par écoulement forcé de la nappe 30 en polymère réticulable comprennent par exemple une machine d'extrusion non représentée, de type classique, munie d'une filière 11 comportant une fente d'extrusion 12 et un organe de régulation de débit, non représenté, constitué par exemple par une pompe doseuse et disposé entre la machine d'extrusion et la filière 11.

Selon un premier mode de réalisation de l'installation représenté sur les Figs. 1 et 2, les moyens de formation et de transfert total en épaisseur du film 31 en polymère réticulable sont formés par le cylindre 20 et par des moyens de mise en compression de la bande métallique 1 entre le cylindre 20 et le cylindre de support 3 pour obtenir un revêtement d'épaisseur homogène.

Un transfert est considéré comme total ou quasi-total en épaisseur lorsque plus de 90% de la matière ont été transférés.

Le cylindre 20 est chauffé à une température sensiblement égale ou supérieure, d'une part, à la température de formation de la nappe 30 et, d'autre part, à la température de ramollissement du polymère réticulable et est entraîné en rotation, par des moyens appropriés non représentés, dans un sens inverse au sens de défilement de la bande métallique 1, comme représenté par les flèches f1 sur les Figs. 1 et 2.

Par rapport au cylindre 3 de support de ladite bande métallique 1, le cylindre 20 est entraîné en rotation dans le même sens que ce cylindre 3.

Le cylindre 20 comporte une âme métallique revêtue d'une enveloppe en matériau déformable, comme par exemple un élastomère, et le cylindre de support 3 comporte une surface dure.

Selon une variante, le cylindre 20 comporte une surface dure et le cylindre de support 3 comporte une âme métallique revêtue d'une enveloppe en matériau déformable comme par exemple un élastomère.

La formation de la nappe 30 dudit polymère réticulable est réalisée par exemple par extrusion couchage ou par extrusion lamination.

Dans le cas de l'extrusion couchage comme représenté à la Fig. 2, les moyens de formation par écoulement forcé de la nappe 30 sont formés par la filière 11 en appui contre la surface du cylindre 20 et munie de moyens de réglage, du type classique, de la position des bords de la fente d'extrusion 12 de ladite filière 11 par rapport à la surface du cylindre 20.

La filière 11 de la machine d'extrusion donne la répartition uniforme de la nappe 30 qui est obtenue en jouant sur le débit de la filière 11 et sur la vitesse de rotation du cylindre 20.

La filière 11 est appuyée sur le cylindre 20 par exemple au moyen de vérins, non représentés, dont la pression permet d'uniformiser le débit de fuite du polymère réticulable fluide.

Du fait du parfait parallélisme de la filière 11 et du cylindre 20, il se forme sur ce dernier une nappe 30 d'épaisseur uniforme.

Dans le cas de l'extrusion lamination, comme représenté à la Fig. 3, les moyens de formation par écoulement forcé de la nappe 30 sont formés par la filière 11, des moyens d'étirage de la nappe 30 par ajustement du débit de cette filière 11 et/ou de la vitesse de rotation du cylindre applicateur 20, des moyens de réglage du type classique, de la position des bords de la fente d'extrusion 12 de ladite filière 11 par rapport à la surface du cylindre 20 et par des moyens, non représentés, de plaquage de la nappe 30 sur ladite surface du cylindre applicateur 20.

Les moyens de plaquage de la nappe 30 sur la surface du cylindre 20 sont formés par exemple par une lame d'air dirigée vers ce cylindre 20 au niveau de la génératrice de contact de ladite nappe 30 sur ledit cylindre applicateur 20.

Dans le mode de réalisation représenté sur les Figs. 3 et 4, les moyens de formation et de transfert total en épaisseur du film 31 en polymère réticulable sur la bande métallique 1 comprennent :
- le cylindre 20 pour former, à partir de la nappe 30, une nappe intermédiaire 30b en polymère réticulable,
- un élément 21 de transfert intermédiaire intercalé entre le cylindre 20 et la bande métallique 1 et entraîné en rotation en sens inverse au sens de défilement de la bande métallique 1 pour former, à partir de la nappe intermédiaire 30b le film 31 en polymère réticulable,
- des moyens de mise en compression de l'élément de transfert 21 entre le cylindre 20 et le cylindre de support 3 pour transférer la nappe intermédiaire 30b sur ledit élément de transfert 21,
- et des moyens de mise en compression de la bande métallique 1 entre le cylindre de transfert 21 et le cylindre de support 3 pour transférer le film 31 sur ladite bande métallique 1.

Le cylindre 20 et le cylindre de support 3 comportent chacun une surface dure et l'élément de transfert est formé par un cylindre de transfert 21 ou cylindre applicateur comportant une âme métallique revêtue d'une enveloppe en matériau déformable, comme par exemple un élastomère.

Selon une variante, le cylindre 20 et le cylindre de support 3 comportent chacun une âme métallique revêtue d'une enveloppe en matériau déformable, comme par exemple un élastomère, et l'élément de transfert est formé par un cylindre applicateur 21 de surface dure.

Selon encore une autre variante, l'élément de transfert est formé par une bande sans fin.

Dans chaque mode de réalisation, le cylindre 20, chauffé à une température sensiblement égale à la température de formation de la nappe 30 et à la température de ramollissement du polymère réticulable, est entraîné en rotation en sens inverse au sens de défilement de la bande métallique 1.

Dans le cas du mode de réalisation représenté sur les Figs. 3 et 4, le cylindre applicateur 21 chauffé à une température sensiblement égale ou supérieure à la température du cylindre 20, est entraîné en rotation également en sens inverse au sens de défilement du cylindre de support 3 de la bande métallique 1, comme représenté par la flèche f2 sur la Fig. 3 et 4.

Le conditionnement thermique du polymère réticulable pendant le contact de la nappe 30 sur le cylindre 20 dans le cas du premier mode de réalisation représenté sur les Figs. 1 et 2 ou pendant le contact de la nappe intermédiaire 30b sur le cylindre 20 et/ou le contact du film 31 sur l'élément de transfert 21 dans le cas du mode de réalisation représenté sur les Figs. 3 et 4, pour abaisser la viscosité de ce polymère réticulable, peut être réalisé de différentes manières.

Selon un premier mode de réalisation, les moyens de conditionnement thermiques du polymère réticulable sont formés par un système de chauffage interne du cylindre 20 et/ou du cylindre applicateur 21 et/ou par au moins une source 15 d'application d'un flux thermique complémentaire sur la nappe 30 ou sur la nappe intermédiaire 30b et/ou sur le film 31.

Selon un second mode de réalisation, les moyens de conditionnement thermique du polymère réticulable sont formés par un système de chauffage interne du cylindre 20 et/ou par un système de chauffage externe du cylindre applicateur 21 et/ou par au moins une source 15 d'application d'un flux thermique complémentaire sur la nappe 30 ou sur la nappe intermédiaire 30b et/ou sur le film 31.

Le système de chauffage interne du cylindre 20 et/ou du cylindre applicateur 21 est constitué par des résistances électriques noyées dans la masse de chacun desdits cylindres ou par des canaux ménagés dans lesdits cylindres pour la circulation d'un fluide caloporteur, comme par exemple de l'huile.

Dans le cas où les cylindres 20 et 21 comportent une enveloppe externe en matériau déformable, la température de ces cylindres doit être réglée, par exemple au moyen d'un thermocouple non représenté, afin de ne pas dépasser une valeur limite pour éviter d'endommager l'enveloppe externe en matériau déformable par une température trop élevée et de détériorer la couche de liaison entre le matériau déformable et l'âme métallique desdits cylindres.

Dans le cas d'un système de chauffage externe de la surface du cylindre 20 et/ou du cylindre applicateur 21, ce système de chauffage, non représenté, est disposé en regard du cylindre correspondant dans la zone non recouverte par le film 31 et est constitué par exemple par des générateurs d'air chaud ou des lampes à infrarouge.

La ou les sources 15 d'application du flux thermique complémentaire sur le film 31 ou sur la nappe intermédiaire 30b et/ou sur le film 31 sont constitués par exemple par des lampes à infrarouge de moyenne longueur d'ondes d'absorption comprises entre 1,5 et 4µm ou par des générateurs d'air chaud ou encore par des systèmes à micro-ondes.

Les moyens de conditionnement thermique du polymère réticulable selon des modalités adaptées permettent donc d'abaisser la viscosité de ce polymère c'est à dire la fluidité du polymère afin de faciliter son transfert et son application sur la bande métallique 1.

Les modalités sont adaptées pour abaisser la viscosité du polymère réticulable d'au moins un facteur 2, et pour que la température dudit polymère réticulable dépasse la température de début de réticulation de ce polymère.

Ainsi, malgré l'augmentation de la température du polymère réticulable à un niveau habituellement considéré comme susceptible de provoquer un début de réticulation et donc une augmentation de la viscosité, cette viscosité conserve au moins de manière transitoire un niveau très faible facilitant le transfert et l'application du film 31 en polymère réticulable sur la bande métallique 1.

De plus, le dispositif de revêtement 10 comprend des moyens, non représentés, de type classique, de réglage des vitesses tangentielles du cylindre 20 ou du cylindre 20 et du cylindre applicateur 21 dans un rapport compris entre 0,5 et 2 fois la vitesse de défilement de la bande métallique 1.

Les vitesses du cylindre 20 ou du cylindre 20 et du cylindre applicateur 21 peuvent être réglées indépendamment l'une de l'autre.

Le dispositif de revêtement 10 comprend aussi des moyens, non représentés, de réglage de la pression de contact entre le cylindre 20 et la bande métallique 1 (Figs. 1 et 2) et, d'une part, entre le cylindre 20 et le cylindre applicateur 21 et, d'autre part, entre le cylindre applicateur 21 et la bande métallique 1 (Figs. 3 et 4).

Ces moyens sont constitués par exemple par des vérins hydrauliques ou des systèmes vis/écrou qui permettent d'ajuster les pressions de contact en fonction de la viscosité du polymère réticulable de manière à assurer un transfert total de la matière et à minimiser les efforts de friction.

Ainsi que représenté sur les Figs. 2 et 4, la fente d'extrusion 12 de la filière 11 ainsi que le cylindre 20 ou que le cylindre 20 et le cylindre applicateur 21 ont une longueur supérieure à la largeur de la bande métallique 1 de façon à revêtir toute la surface de la face de cette bande métallique 1 en contact avec le cylindre 20 ou le cylindre applicateur 21.

Selon une variante, la fente d'extrusion 12 de la filière 11 et le cylindre 20 ou le cylindre 20 et le cylindre applicateur 21 peuvent avoir une longueur inférieure à la largeur de la bande métallique 1 pour ne revêtir qu'une partie de la surface de la face de ladite bande métallique 1 en contact avec le cylindre 20 ou le cylindre applicateur 21.

Selon le premier mode de réalisation représenté sur les Figs. 1 et 2, l'application du film 31 fluide et de faible épaisseur en polymère réticulable par voie thermique ou par voie physique est réalisée de la façon suivante.

La bande métallique 1 est maintenue à une température égale ou supérieure à la température de ramollissement du polymère réticulable et le cylindre 20 est entraîné en rotation en sens inverse au sens de défilement de cette bande métallique 1.

A titre d'exemple, la bande métallique 1 est préchauffée à une température de 140°C immédiatement avant son passage sur le cylindre de support 3 et elle défile à une vitesse de 30m/min.

A la sortie de la filière 11 de la machine d'extrusion, la nappe 30 formée par écoulement forcé à une température supérieure à la température de ramollissement du polymère réticulable à l'état non réticulé, est plaquée sur le cylindre 20 de façon à former le film 31 en polymère réticulable d'épaisseur uniforme correspondant sensiblement à l'épaisseur du revêtement à former sur la bande métallique 1.

Du fait de la pression exercée sur la bande métallique 1 par le cylindre 20 et le cylindre de support 3, l'ensemble ou une partie du film 31 en largeur est transféré du cylindre 20 sur la surface de la bande métallique 1 à revêtir.

Ensuite, la bande métallique 1 ainsi revêtue passe dans les moyens 5 de cuisson, puis dans les moyens 6 de refroidissement du film 31 en polymère réticulable.

Dans le cas du second mode de réalisation représenté sur les Figs. 3 et 4, l'application du film 31 fluide et de faible épaisseur en polymère réticulable par voie thermique ou par physique est réalisée de la façon suivante.

La bande métallique 1 est maintenue à une température égale ou supérieure à la température de ramollissement du polymère réticulable à l'état non réticulé et les cylindres 20 et 21 sont entraînés en rotation dans un sens inverse au sens de défilement de la bande métallique 1.

A la sortie de la filière 12 de la machine d'extrusion, la nappe 30 formée par écoulement forcé à une température supérieure à la température de ramollissement du polymère réticulable, est plaquée sur le cylindre 20 de façon à former la nappe intermédiaire 30b en polymère réticulable d'épaisseur uniforme.

Du fait de la pression exercée par le cylindre 20 et la bande métallique 1 sur le cylindre applicateur 21, la nappe intermédiaire 30b est transférée du cylindre 20 sur le cylindre applicateur 21 qui forme le film 31 et ce film 31 est transféré du cylindre applicateur 21 sur la surface de la bande métallique 1 à revêtir.

Ensuite, la bande métallique 1 ainsi revêtue passe dans les moyens 5 de cuisson, puis dans les moyens 6 de refroidissement du film 31 en polymère réticulable.

Le film 31 en polymère réticulable peut être déposé sur une bande métallique nue en acier ou en aluminium ou en alliage d'aluminium ou sur une bande métallique pré-revêtue ou prépeinte.

Le revêtement ainsi réalisé sur la bande métallique 1 a par exemple une épaisseur comprise entre 5 et 50µm avec une uniformité d'épaisseur de quelques microns et cela malgré les défauts notables de planéité ou d'hétérogénéité d'épaisseur de la bande métallique 1.

D'autres moyens de formation par écoulement forcé de la nappe 30 peuvent également être utilisés.

Ainsi, les moyens de formation par écoulement forcé de la nappe 30 peuvent être formés par un bloc rigide en polymère réticulable appliqué sous pression contrôlée pour déposer des particules de polymère réticulable sur le cylindre 20 et former ladite nappe 30 ou encore par un système de transfert sous un champ électrostatique d'une poudre en polymère réticulabte sur ce cylindre 20 pour former cette nappe 30.

Selon d'autres variantes, les moyens de formation par écoulement forcé de la nappe 30 peuvent être formés par un système de projection de polymère réticulable fluide sur le cylindre 20 ou par un système d'application sur ce cylindre 20 d'une bande continue en polymère réticulable préalablement réalisée pour former ladite nappe 30.

Selon une autre variante, les moyens de formation par écoulement forcé de la nappe 30 peuvent être formés par une barre rotative disposée entre la filière 12 et ce cylindre 20.

La nappe 30 et le film 31 en polymère réticulable peuvent avoir une largeur inférieure à la largeur de la bande métallique 1 pour revêtir qu'une partie de cette bande métallique 1 ou une largeur supérieure à la largeur de cette bande métallique 1 pour revêtir la totalité de ladite bande métallique 1.

Dans le cas où la nappe 30 et le film 31 ont une largeur supérieure à la bande métallique 1, comme représentée sur les figures, il subsiste de part et d'autre de la zone utile d'application sur ladite bande métallique 1, une portion de polymère réticulable qui n'est pas appliquée sur cette bande métallique 1.

Cet excès de polymère réticulable doit être enlevé afin d'éviter qu'il crée une surépaisseur sur le cylindre 20 ou sur le cylindre applicateur 21.

En effet, étant donné l'espace qu'il subsiste entre le cylindre 20 et le cylindre de support 3 ou le cylindre applicateur 21 et le cylindre de support 3, de part et d'autre de la bande métallique 1 et du fait de l'épaisseur de cette bande métallique 1, l'excès de polymère réticulable reste sur le cylindre 20 ou sur le cylindre applicateur 21.

Pour enlever cet excès de matière, plusieurs solutions sont envisageables.

Pour cela, le dispositif de revêtement 10 est équipé de moyens 40 d'enlèvement de l'excès de polymère réticulable déposé sur le cylindre 20.

Selon un premier mode de réalisation représenté sur les figures 1 et 2, les moyens 40 d'enlèvement de l'excès de polymère réticulable déposé sur le cylindre 20 sont formés par deux raclés, respectivement 41a et 41b, par exemple métalliques, en contact avec le cylindre 20 dans chaque zone située à l'extérieur de la zone en contact dudit cylindre 20 avec la bande métallique 1.

Les racles 41a et 41b en contact avec le cylindre 20 sont disposées en amont de la génératrice d'application de la nappe 30 sur ce cylindre 20 par rapport au sens de rotation dudit cylindre 20.

La position transversale des rades 41a et 41b sur le cylindre 20 peut être assujettie, par des moyens appropriés non représentés, à la largeur de la bande métallique 1 et/ou à la position transversale de cette bande métallique 1 sur le cylindre de support 3.

En effet, la position de cette bande métallique 1 sur le cylindre de support 3 peut varier.

Les racles 41a et 41b sont donc en contact avec le cylindre 20 et enlèvent l'excès de polymère réticulable par frottement sur ledit cylindre 20.

Selon une variante, les moyens 40 d'enlèvement de l'excès de polymère réticulable sur le cylindre 20 peuvent êtres formés par deux cylindres de récupération disposés entre les racles 41a et 41b et le cylindre 20.

Selon encore une autre variante, les moyens d'enlèvement de l'excès de polymère réticulable sur le cylindre 20 peuvent être formés par un cylindre de récupération intercalé entre le cylindre 20 et une racle ayant une longueur au moins égale à la longueur du cylindre 20.

Dans le cas du mode de réalisation représenté sur les Figs. 3 et 4, l'excès de matière qui n'a pas été déposé sur la bande métallique 1 reste sur le cylindre applicateur 21 et est transféré sur le cylindre 20 du fait de la pression exercée sur ledit cylindre applicateur 21.

Dans ce cas, les moyens 40 d'enlèvement de l'excès de polymère réticulable déposé sur le cylindre 20 sont formés par au moins une racle, par exemple, métallique en contact avec le cylindre 20.

Selon un exemple de réalisation représenté sur les Figs. 4 et 5, les moyens 40 d'enlèvement de l'excès de polymère réticulable déposé sur le cylindre 20 sont formés par deux racles, respectivement 42a et 42b, par exemple métalliques en contact chacune avec le bord latéral du cylindre 20 en amont de la génératrice d'application de la nappe 30 sur ce cylindre 20.

De préférence, la positon transversale des racles 42a et 42b sur le cylindre 20 est assujettie par des moyens appropriés, non représentés, à la largeur de la bande métallique 1 et/ou à la position transversale de cette bande métallique 1 sur le cylindre de support 3.

Les racles 42a et 42b sont donc en contact avec le cylindre 20 et enlèvent l'excès de polymère réticulable par frottement sur ledit cylindre 20.

La seconde solution consiste à équiper le cylindre applicateur 21 de moyens 40 d'enlèvement de l'excès de polymère réticulable.

Ainsi que représenté à la Fig. 6, ces moyens 40 d'enlèvement de l'excès polymère réticulable sur le cylindre applicateur 21 sont formés par un cylindre de récupération 22 en contact avec le cylindre applicateur 21, et par au moins une racle 43 en contact avec ledit cylindre de récupération 22.

Ainsi, l'excès de polymère réticulable déposé sur le cylindre applicateur 21 est transféré sur le cylindre de récupération 22 du fait de la pression exercée par ledit cylindre de récupération sur le cylindre applicateur 21 et cet excès de polymère réticulable est enlevé du cylindre de récupération 22 par la racle 43.

Selon un autre mode de réalisation, les moyens d'enlèvement de l'excès de polymère réticulable sur le cylindre applicateur 21 peuvent être formés par un cylindre de récupération 22 et par deux racles en contact chacune avec un bord latéral dudit cylindre de récupération 22.

Ces deux derniers modes de réalisation peuvent également s'appliquer pour l'installation représentée sur les Figs. 1 et 2.

Les moyens d'enlèvement de l'excès de polymère réticulable déposé sur le cylindre 20 ou sur le cylindre applicateur 21 évitent d'avoir à ajouter des inserts au niveau de la fente 12 de la filière d'extrusion 11 de façon à calibrer dès sa sortie la filière 12 la nappe 30 en polymère réticulable et de s'accommoder des variations de largeur et de positionnement transversal de la bande métallique 1 dans les limites de tolérance prédéfinies.

Selon une variante, le point d'application du film 31 du polymère réticulable peut être située à un autre emplacement qu'en face du cylindre de support 3 de la bande métallique 1 et, par exemple sur un bras libre tendu de cette bande métallique 1 en aval dudit cylindre de support 3.

Selon une variante, les deux faces de la bande métallique 1 peuvent être revêtues par un film 31 en polymère réticulable.

Dans ce cas, un dispositif 10 d'application du film 31 est disposé d'un côté de la bande métallique 1 et un autre dispositif d'application du film 31 est disposé de l'autre côté de ladite bande métallique 1.

L'application du film 31 sur chaque face de la bande métallique 1 peut être décalée ou simultanée. Pour une application simultanée, le cylindre de support 3 est supprimé et remplacé par un cylindre applicateur du second dispositif d'application. Le cylindre applicateur de chaque dispositif forme un cylindre de support de la bande métallique.

Par ailleurs, la position transversale de la filière d'extrusion 11 peut être centrée en permanence par rapport à la bande métallique 1 en disposant cette filière d'extrusion 11 sur un support mobile transversalement et en reliant cette filière à la machine d'extrusion par un flexible ce qui permet d'asservir la position de cette filière d'extrusion 11 par rapport à la bande métallique 1 en fonction des variations de la position transversale de ladite bande métallique 1 par rapport au cylindre du support 3.

Selon encore une autre variante, un lubrifiant peut être déposé sur le cylindre applicateur 20 à l'extérieur de la zone en contact avec la bande métallique 1 de façon à faciliter le fonctionnement des racles 41a et 41b pour l'enlèvement de l'excès de polymère réticulable.

A titre d'exemple, la formulation du mélange de polymère réticulable est réalisée comme suit :
- 85% en poids d'un polyester polyol dénommé URALAC P1460 de la société DSM Resins (pays Bas) présentant les caractéristiques suivantes :

- Nombre moyen de -OH par molécules ; F _{OH.moy} = 3
- Indice d'hydroxyle du polyol I_{OH} = 37 à 47
- Masse molaire moyenne (en masse) M_{w} = 20000g/mole
- Masse molaire moyenne (en nombre de molécule) Mₙ = 4090
- Indice de polydispersité M_{w}/Mₙ : Iₚ = 4,9
(L'indice d'hydroxyle du polyol I_{OH} étant défini comme la quantité nécessaire de potasse - en mg - pour neutraliser toutes les fonctions hydroxyle ; on a donc :${\text{F}}_{\text{OH.moy}} {\text{= I}}_{\text{OH}} {\text{x M}}_{\text{n}} \text{/56100)}$
- comme durcisseur, 15% en masse d'isocyanate bloqué dénommé VESTAGON BF 1540 de la société HÜLS, constitué essentiellement d'urétidione d'IPDI.
- Nombre moyen de - NCO par molécule : F_{iso.moy} = 2
- Température de fusion comprise entre 105°C et 115°C
- Température de déblocage de réticulation = 160°C
- Quantité totale de radicaux NCO = 14,7 à 16% massique
- Proportion radicaux NCO libres (non bloqués) < 1% massique,
- viscosité pour une vitesse de cisaillement de 10s⁻¹ :
   . à 120°C : 900 Pa.s
   . à 130°C : 400 Pa.s
   . à 140°C : 180 Pa.s
   . à 150°C : 80 Pa.s

Ce mélange est entièrement à l'état fluide et/ou visqueux à partir d'une température égale à 120°C et sa température de réticulation rapide est comprise entre 170° et 250°C.

Le polymère réticulable peut être également pigmenté et chargé par exemple à 40% et plus en poids d'oxyde de titane.

Le tableau ci-dessous permet de mettre en évidence l'effet du conditionnement thermique du polymère réticulable entre la zone de formation de la nappe 30 et la zone d'application du film 31 sur la viscosité de ce polymère réticulable afin de faciliter le transfert et l'application du film 31 sur la bande métallique 1.

| **Température polymère(°C)** | **Viscosité polymère (Pa.s)** | **Couple (daN/m)** | **Epaisseur film (mm)** | **Transfert** | **Aspect** |
|---|---|---|---|---|---|
| 120 | 120 | 34 | 40 | partiel | non lisse |
| 130 | 60 | 30 | 40 | partiel | non lisse |
| 140 | 30 | 20 | 40 | total | lisse |
| 150 | 15 | 17 | 40 | total | lisse |

Comme indiqué dans ce tableau, plus la température du polymère réticulable augmente, plus sa viscosité diminue ce qui permet de réduire pratiquement de la moitié le couple entre le cylindre de formation et d'application du film et la bande métallique et d'obtenir un aspect de surface lisse du revêtement sur ladite bande métallique.

Du fait de la diminution du couple, la pression au niveau du cylindre applicateur est diminuée ce qui permet de réduire de manière important l'usure du cylindre applicateur du film en polymère réticulable sur la bande métallique ce qui est d'autant plus important lorsque la surface de ce cylindre applicateur est en matériau déformable.

En effet, avec des températures du polymère réticulable de l'ordre de 120 ou 130°, pour obtenir un aspect lisse du revêtement sur la bande métallique, il faut atteindre un couple d'une valeur supérieure à 60 daN/m.

Cette valeur entraîne une usure rapide du cylindre applicateur.

Le dispositif de revêtement selon l'invention permet d'obtenir un revêtement en polymère réticulable d'épaisseur uniforme comprise par exemple entre 5 et 50µm et appliqué d'une manière homogène sur une bande métallique présentant une rugosité importante d'amplitude comparable à l'épaisseur de film et cela grâce au contact parfait entre le cylindre applicateur et la surface de la bande métallique à revêtir, malgré les défauts de planéité et d'hétérogénéité d'épaisseur de la bande métallique.

La vitesse du cylindre applicateur peut être ajustée à un niveau sensiblement supérieur ou inférieur à la vitesse de défilement de la bande métallique de manière à obtenir une parfaite continuité du revêtement et un excellent état de surface de ce revêtement polymère réticulable transféré sur cette bande métallique.

Par ailleurs, l'énergie de surface du cylindre applicateur est adaptée au polymère réticulable pour permettre un bon étalement de la nappe sur ce cylindre applicateur.

Le dispositif de revêtement selon l'invention peut également être utilisé pour une bande métallique descendante ou horizontale.

Le fait que la température de formation de la nappe soit inférieure à la température de réticulation du polymère est une caractéristique importante dans le cas des polymères thermodurcissables puisque l'écoulement forcé au travers d'une fente d'extrusion implique des stagnations importantes du polymère qui sont nécessaires pour une bonne répartition de ce polymère sur toute la largeur de cette fente d'extrusion et il ne faut pas risquer à ce niveau une réticulation dudit polymère.

Par ailleurs, le dispositif de revêtement selon l'invention permet de revêtir en continu des bandes métalliques de différentes largeurs ou de revêtir simultanément plusieurs bandes métalliques disposées parallèlement les unes aux autres et de s'affranchir par des moyens simples et efficaces des fluctuations de largeur et de positionnement transversal de la ou des bandes métalliques.

Le dispositif de revêtement selon l'invention permet de faciliter l'alimentation régulière et uniforme du revêtement en polymère réticulable en sélectionnant le mode d'alimentation le mieux adapté en fonction du produit à mettre en oeuvre.

L'intérêt de ce large choix est particulièrement important dans le cas de revêtements thermodurcissables hautement réactifs dont l'alimentation ne peut pas s'effectuer à une température élevée proche du domaine de réactivité.

La température de la matière délivrée par le système d'alimentation situé en amont du cylindre applicateur est limitée à une valeur inférieure à celle du début de réticulation pour éviter tout risque d'évolution du produit dans le système d'alimentation et tout risque de blocage de ce système.

Du fait de cette limitation de température, il était difficile d'obtenir un bon transfert et un bon étalement sur la bande métallique.

Grâce à l'invention, ce dispositif permet également, dans le cas d'un processus de réticutation par voie chimique, d'élever la température du polymère réticulable de manière à réduire sa viscosité et à faciliter son transfert et son étalement sur la bande métallique.

Lors du contact avec le cylindre applicateur, la matière peut supporter un échauffement très important, mais pendant une durée très faible qui permet d'éviter tout risque de réticulation du produit à ce niveau.

Enfin, le dispositif selon l'invention permet de compenser des fluctuations de largeur ou de position transversale de la bande métallique lors de l'application et de s'affranchir des défauts d'uniformité de la bande métallique et de réaliser ainsi un revêtement d'épaisseur uniforme en surface sur un substrat métallique non uniforme.

## Revendications

1. Procédé de revêtement en continu d'au moins une bande métallique (1) par un film (31) fluide en polymère réticulable exempt de solvant ou de diluant non réactif et dont la température de ramollissement est supérieure à 50°C, ledit fllm(31) ayant une épaisseur inférieure à celle de la bande métallique (1), procédé dans lequel :
- on fait défiler en continu la bande métallique (1) sur au moins un cylindre de support (3),
- on forme, sur un cylindre (20) et par écoulement forcé à une température supérieure à la température de ramollissement du polymère réticulable, une nappe (30) dudit polymère réticulable à l'état fondu possédant une viscosité supérieure à 10 Pa.s dans les conditions de formation de ladite nappe, la température de formation de cette nappe (30) étant inférieure à la température de début de réticulation du polymère réticulable et ledit cylindre (20) étant entraîné en rotation en sens inverse au sens de défilement de la bande métallique (1),
- on forme, à partir de ladite nappe (30), ledit film (31) en polymère réticulable,
- on effectue un transfert total en épaisseur du film (31) sur la bande métallique (1),
- et, entre la zone de formation de la nappe (30) sur le cylindre (20) et la zone d'application du film (31) sur la bande métallique (1), on conditionne thermiquement le polymère réticulable selondes modalités adaptées pour abaisser la viscosité de ce polymère réticulable d'au moins un facteur 2 par rapport à ladite viscosité mesurée dans les conditions dudit écoulement forcé.

2. Procédé selon la revendication 1, **caractérisé en ce que** lesdites modalités sont adaptées pour que la température dudit polymère réticulable dépasse la température de début de rébculation de ce polymère.

3. Procédé selon la revendication 1, **caractérisé en ce que** l'on forme le film (31) en polymère réticulable sur ledit cylindre (20) et on effectue le transfère total en épaisseur dudit film de ce cylindre (20) sur la bande métallique (1) par la compression de cette bande métallique entre le cylindre de support (3) et le cylindre (20) pour obtenir un revêtement d'épaisseur homogène.

4. Procédé selon la revendication 1 ou 3, **caractérisé en ce que** le cylindre (20) présente une surface déformable et le cylindre de support (3) présente une surface dure.

5. Procédé selon la revendication 1 ou 3, **caractérisé en ce que** le cylindre (20) présente une surface dure et le cylindre de support (3) présente une surface déformable.

6. Procédé selon la revendication 1, **caractérisé en ce que** :
- on forme, à partir de ladite nappe (30) à l'état fondu, une nappe intermédiaire (30b) en polymère réticulable sur ledit cylindre (20,
- on transfère cette nappe intermédiaire (30b) sur un élément (21) de transfert intermédiaire en le comprimant contre le cylindre (20), ledit élément (21) de transfert étant Intercalé entre le cylindre (20) et la bande métallique (1) et étant entraîné en rotation en sens inverse au sens de défilement de ladite bande métallique (1),
- on forme, sur l'élément (21) de transfert, ledit film (31) en polymère réticulable,
- et on effectue le transfert total en épaisseur du film (31) de l'élément (21) de transfert sur la bande métallique (1) par la compression de la bande métallique (1) entre le cylindre de transfert (21) et le cylindre de support (3) pour obtenir un revêtement d'épaisseur homogène.

7. Procédé selon la revendication 1 ou 6, **caractérisé en ce que** l'élément de transfert (21) présente une surface déformable et le cylindre (20) et le cylindre de support (3) présentent chacun une surface dure.

8. Procédé selon la revendication 1 ou 6, **caractérisé** ce que l'élément de transfert (21) présente une surface dure et le cylindre (20) et le cylindre de support (3) présentent chacun une surface déformable.

9. Procédé de revêtement selon l'une quelconque des revendications précédentes, **caractérisé en ce que** l'on préchauffe la bande métallique (1) à une température sensiblement égale ou supérieure à la température du film fluide en polymère réticulable et à la température de ramollissement de ce polymère réticulable.

10. Procédé de revêtement selon l'une quelconque des revendications précédentes, **caractérisé en ce que** l'on chauffe le cylindre (20) à une température sensiblement égale ou supérieure à la température de la nappe (30) et à la température de ramollissement de ce polymère réticulable.

11. Procédé de revêtement selon l'une quelconque des revendications 6 à 10, **caractérisé en ce que** l'on chauffe l'élément de transfert (21) à une température égale ou supérieure à la température du cylindre (20).

12. Procédé de revêtement selon l'une quelconque des revendications précédentes, **caractérisé en ce que** l'on conditionne thermiquement le polymère réticulable par chauffage du cylindre (20) et/ou de l'élément de transfert (21) et/ou par application sur la nappe intermédiaire (30b) et/ou sur le film (31) d'un flux thermique complémentaire.

13. Dispositif de revêtement en continu d'au moins une bande métallique (1) par un film (31) fluide en polymère réticulable exempt de solvant ou de diluant non réactif et dont la température de ramollissement est supérieure à 50°C, ledit film (31) ayant une épaisseur inférieure à celle de la bande métallique (1), dispositif comprenant :
- des moyens d'entraînement en continu de la bande métallique (1),
- au moins un cylindre de support (3) de la bande métallique,
- des moyens de formation, sur un cylindre (20) et par écoulement forcé à une température supérieure à la température de ramollissement du polymère réticulable, d'une nappe (30) dudit polymère réticulable à l'état fondu possédant une viscosité supérieure à 10 Pa.s dans les conditions de formation de ladite nappe, la température de formation de cette nappe (30) étant Inférieure à la température de début de réticulation du polymère réticulable et ledit cylindre (20) étant entraîné en rotation en sens inverse au sens de défilement de la bande métallique (1),
- des moyens de formation, à partir de ladite nappe (30), dudit film (31) en polymère réticulable et de transfert total en épaisseur de ce film sur la bande métallique (1),
- et, entre la zone de formation de la nappe (30) sur le cylindre (20) et la zone d'application du film (31) sur la bande métallique (1), des moyens de conditionnement thermique du polymère réticulable selon des modalités adaptées pour abaisser la viscosité de ce polymère réticulable d'au moins un facteur 2 par rapport à ladite viscosité mesurée dans les conditions dudit écoulement forcé.

14. Dispositif selon la revendication 13, **caractérisé en ce que** les moyens de formation et de transfert total en épaisseur du film (31) en polymère réticulable sont formés par le cylindre (20) et par des moyens de mise en compression de ta bande métallique (1) entre ledit cylindre (20) et le cylindre de support (3) pour obtenir une revêtement d'épaisseur homogène.

15. Dispositif selon la revendication 14, **caractérisé en ce que** le cylindre (20) comporte une âme métallique revêtue d'une enveloppe en matériau déformable, comme par exemple un élastomère, et le cylindre de support (3) comporte une surface dure.

16. Dispositif selon la revendication 14, **caractérisé en ce que** le cylindre (20) comporte une surface dure et le cylindre de support (3) comporte une âme métallique revêtue d'une enveloppe en matériau déformable, comme par exemple un élastomère.

17. Dispositif selon la revendication 13, **caractérisé en ce que** les moyens de formation et de transfert total en épaisseur du film (31) en polymère réticulable comprennent :
- le cylindre (20) de formation, à partir de la nappe (30), d'une nappe intermédiaire (30b) en polymère réticulable,
- un élément (21) de transfert intermédiaire intercalé entre le cylindre (20) et la bande métallique (1) et entraîné en rotation en sens inverse au sens de défilement de la bande métallique (1) pour former, à partir de la nappe intermédiaire (30b), le film (31) en polymère réticulable,
- des moyens de mise en compression de l'élément (21) de transfert entre le cylindre (20) et le cylindre de support (3) pour transférer la nappe intermédiaire (30b) sur ledit élément (21) de transfert,
- et des moyens de mise en compression de la bande métallique (1) entre l'élément de transfert (21) et le cylindre de support (3) pour transférer le film (31) sur ladite bande métallique.

18. Dispositif selon la revendication 17, **caractérisé en ce que** le cylindre (20) et le cylindre de support (3) comportent chacun une surface dure et l'élément de transfert est formé par un cylindre applicateur (21) comportant une âme métallique revêtue d'une enveloppe en matériau déformable, comme par exemple un élastomère,

19. Dispositif selon la revendication 17, **caractérisé en ce que** le cylindre (20) et le cylindre de support (3) comportent chacun une âme métallique revêtue d'une enveloppe en matériau déformable, comme par exemple un élastomère, et l'élément de transfert est formé par un cylindre applicateur (21) de surface dure.

20. Dispositif de revêtement selon l'une quelconque des revendications 13 à 19, **caractérisé en ce qu'**il comprend des moyens de préchauffage de la bande métallique (1) à une température égale ou supérieure à la température du film (31) fluide en polymère réticulable et à la température de ramollissement de ce polymère réticulable.

21. Dispositif de revêtement selon l'une quelconque des revendications 13 à 20, **caractérisé en ce qu'**il comprend des moyens de chauffage du cylindre (20) à une température sensiblement égale ou supérieure à la température de la nappe (30) et à la température de ramollissement de ce polymère réticulable.

22. Dispositif de revêtement selon l'une quelconque des revendications 17 à 19, **caractérisé en ce qu'**il comprend des moyens de chauffage de l'élément (21) de transfert à une température sensiblement égale ou supérieure à la température du cylindre (20).

23. Dispositif de revêtement selon l'une quelconque des revendications 13 à 23, **caractérisé en ce que** les moyens de conditionnement thermique du polymère réticulable sont formés par un système de chauffage du cylindre (20) et/ou de l'élément (21) de transfert et/ou par au moins une source (15) d'application d'un flux thermique complémentaire sur la nappe intermédiaire (30b) et/ou sur le film (31).

24. Dispositif de revêtement selon l'une quelconque des revendications 13 à 23, **caractérisé en ce que** la source (15) d'application du flux thermique complémentaire est constituée par des générateurs d'air chaud ou des lampes à infrarouge ou des systèmes à micro-ondes.

## Patentansprüche

1. Verfahren zum kontinuierlichen Beschichten wenigstens eines metallischen Streifens (1) mit einem Flüssigkeitsfilm (31) aus vernetzbarem Polymer, das frei von nicht-reaktivem Lösungs- oder Verdünnungsmittel ist und dessen Erweichungstemperatur oberhalb 50°C liegt, wobei der Film (31) dünner als der metallische Streifen (1) ist und das Verfahren folgende Schritte aufweist:
- man lässt den metallischen Streifen (1) kontinuierlich über wenigstens einen Stützzylinder (3) laufen,
- man bildet auf einer Walze (20) durch Druckgießen bei einer oberhalb der Erweichungstemperatur des vernetzbaren Polymers liegenden Temperatur eine Bahn (30) aus dem vernetzbaren Polymer, die im geschmolzenen Zustand unter den Bedingungen der Bildung der Bahn eine oberhalb 10 Pa.s liegende Viskosität besitzt, wobei die Temperatur zur Bildung der Bahn (30) unterhalb der Temperatur liegt, bei der die Vernetzung des vernetzbaren Polymers beginnt, und die Walze (20) entgegen der Laufrichtung des metallischen Streifens (1) in Drehbewegung versetzt wird,
- ausgehend von der Bahn (30) wird der Film (31) aus vernetzbarem Polymer gebildet,
- der Film (31) wird in seiner vollständigen Dicke auf den metallischen Streifen (1) übertragen,
- und zwischen dem Bereich, in dem die Bahn (30) auf der Walze (20) gebildet wird, und dem Bereich, in dem der Film (31) auf den metallischen Streifen (1) aufgetragen wird, wird das vernetzbare Polymer gemäß Modalitäten thermisch konditioniert, die darauf ausgerichtet sind, die Viskosität des vernetzbaren Polymers um wenigstens einen Faktor 2 bezüglich der unter den Bedingungen des Druckgießens gemessenen Viskosität abzusenken.

2. Verfahren nach Anspruch 1, **dadurch gekennzeichnet, dass** die Modalitäten darauf ausgerichtet sind, dass die Temperatur des vernetzbaren Polymers die Temperatur, bei der die Vernetzung des Polymers beginnt, übersteigt.

3. Verfahren nach Anspruch 1, **dadurch gekennzeichnet, dass** der Film (31) aus vernetzbarem Polymer auf der Walze (20) gebildet wird und der Film in seiner vollständigen Dicke von der Walze (20) auf den metallischen Streifen (1) übertragen wird, indem der metallische Streifen zwischen dem Stützzylinder (3) und der Walze (20) zusammengedrückt wird, um eine Beschichtung gleichmäßiger Dicke zu erzielen.

4. Verfahren nach Anspruch 1 oder 3, **dadurch gekennzeichnet, dass** die Walze (20) eine verformbare Oberfläche und der Stützzylinder (3) eine harte Oberfläche aufweist.

5. Verfahren nach Anspruch 1 oder 3, **dadurch gekennzeichnet, dass** die Walze (20) eine harte Oberfläche und der Stützzylinder (3) eine verformbare Oberfläche aufweist.

6. Verfahren nach Anspruch 1, **dadurch gekennzeichnet, dass**:
- ausgehend von der Bahn (30) im geschmolzenen Zustand auf der Walze (20) eine Zwischenbahn (30b) aus vernetzbarem Polymer gebildet wird,
- die Zwischenbahn (30b) auf ein Zwischenübertragungselement (21) übertragen wird, indem dieses gegen die Walze (20) gedrückt wird, wobei das Übertragungselement (21) zwischen der Walze (20) und dem metallischen Streifen (1) eingefügt ist und entgegen der Laufrichtung des metallischen Streifens (1) in Drehbewegung versetzt wird,
- auf dem Übertragungselement (21) der Film (31) aus vernetzbarem Polymer gebildet wird,
- und der Film (31) in seiner vollständigen Dicke vom Übertragungselement (21) auf den metallischen Streifen (1) übertragen wird, indem der metallische Streifen zwischen dem Übertragungszylinder (21) und dem Stützzylinder (3) zusammengedrückt wird, um eine Beschichtung gleichmäßiger Dicke zu erzielen.

7. Verfahren nach Anspruch 1 oder 6, **dadurch gekennzeichnet, dass** das Übertragungselement (21) eine verformbare Oberfläche aufweist und die Walze (20) und der Stützzylinder (3) jeweils eine harte Oberfläche aufweisen.

8. Verfahren nach Anspruch 1 oder 6, **dadurch gekennzeichnet, dass** das Übertragungselement (21) eine harte Oberfläche aufweist und die Walze (20) und der Stützzylinder (3) jeweils eine verformbare Oberfläche aufweisen.

9. Beschichtungsverfahren nach einem der vorhergehenden Ansprüche, **dadurch gekennzeichnet, dass** der metallische Streifen (1) auf eine Temperatur vorgeheizt wird, die im wesentlichen gleich groß wie oder größer als die Temperatur des Flüssigkeitsfilms aus vernetzbarem Polymer und die Erweichungstemperatur des vernetzbaren Polymers ist.

10. Beschichtungsverfahren nach einem der vorhergehenden Ansprüche, **dadurch gekennzeichnet, dass** die Walze (20) auf eine Temperatur geheizt wird, die im wesentlichen gleich groß wie oder größer als die Temperatur der Bahn (30) und die Erweichungstemperatur des vernetzbaren Polymers ist.

11. Beschichtungsverfahren nach einem der Ansprüche 6 bis 10, **dadurch gekennzeichnet, dass** das Übertragungselement (21) auf eine Temperatur geheizt wird, die gleich groß wie oder größer als die Temperatur der Walze (20) ist.

12. Beschichtungsverfahren nach einem der vorhergehenden Ansprüche, **dadurch gekennzeichnet, dass** das vernetzbare Polymer thermisch konditioniert wird, indem die Walze (20) und/oder das Übertragungselement (21) geheizt werden und/oder in die Zwischenbahn (30b) und/oder den Film (31) ein ergänzender Wärmestrom geleitet wird.

13. Vorrichtung zum kontinuierlichen Beschichten wenigstens eines metallischen Streifens (1) mit einem Flüssigkeitsfilm (31) aus vernetzbarem Polymer, das frei von nicht-reaktivem Lösungs- oder Verdünnungsmittel ist und dessen Erweichungstemperatur oberhalb 50°C liegt, wobei der Film (31) dünner als der metallische Streifen (1) ist und die Vorrichtung folgende Merkmale aufweist:
- eine Einrichtung zum kontinuierlichen Antreiben des metallischen Streifens (1),
- wenigstens einen Zylinder (3) zum Stützen des metallischen Streifens,
- eine Einrichtung, die ausgebildet ist, auf einer Walze (20) durch Druckgießen bei einer oberhalb der Erweichungstemperatur des vernetzbaren Polymers liegenden Temperatur eine Bahn (30) aus dem vernetzbaren Polymer zu bilden, die im geschmolzenen Zustand unter den Bedingungen der Bildung der Bahn eine oberhalb 10 Pa.s liegende Viskosität besitzt, wobei die Temperatur zur Bildung der Bahn (30) unterhalb der Temperatur liegt, bei der die Vernetzung des vernetzbaren Polymers beginnt, und die Walze (20) entgegen der Laufrichtung des metallischen Streifens (1) in Drehbewegung versetzt wird,
- eine Einrichtung, die ausgebildet ist, ausgehend von der Bahn (30) den Film (31) aus vernetzbarem Polymer zu bilden und den Film (31) in seiner vollständigen Dicke auf den metallischen Streifen (1) zu übertragen,
- und eine zwischen dem Bereich, in dem die Bahn (30) auf der Walze (20) gebildet wird, und dem Bereich, in dem der Film (31) auf den metallischen Streifen (1) aufgetragen wird, befindliche Einrichtung zum thermischen Konditionieren des vernetzbaren Polymers gemäß Modalitäten, die darauf ausgerichtet sind, die Viskosität des vernetzbaren Polymers um wenigstens einen Faktor 2 bezüglich der unter den Bedingungen des Druckgießens gemessenen Viskosität abzusenken.

14. Vorrichtung nach Anspruch 13, **dadurch gekennzeichnet, dass** die Einrichtung, die zur Bildung und vollständigen Dickenübertragung des aus vernetzbarem Polymer bestehenden Films (31) dient, durch die Walze (20) und durch eine Einrichtung zum Zusammendrücken des metallischen Streifens (1) zwischen der Walze (20) und dem Stützzylinder (3) gebildet ist, um eine Beschichtung gleichmäßiger Dicke zu erzielen.

15. Vorrichtung nach Anspruch 14, **dadurch gekennzeichnet, dass** die Walze (20) einen metallischen Kern aufweist, der mit einem Mantel aus verformbarem Werkstoff, zum Beispiel einem Elastomer, beschichtet ist, und der Stützzylinder (3) eine harte Oberfläche besitzt.

16. Vorrichtung nach Anspruch 14, **dadurch gekennzeichnet, dass** die Walze (20) eine harte Oberfläche besitzt und der Stützzylinder (3) einen metallischen Kern aufweist, der mit einem Mantel aus verformbarem Werkstoff, zum Beispiel einem Elastomer, beschichtet ist.

17. Vorrichtung nach Anspruch 13, **dadurch gekennzeichnet, dass** die Einrichtung, die zur Bildung und vollständigen Dickenübertragung des aus vernetzbarem Polymer bestehenden Films (31) dient, folgende Merkmale aufweist:
- die Walze (20), die ausgebildet ist, ausgehend von der Bahn (30) eine aus vernetzbarem Polymer bestehende Zwischenbahn (30b) zu bilden,
- ein Zwischenübertragungselement (21), das zwischen der Walze (20) und dem metallischen Streifen (1) eingefügt ist und entgegen der Laufrichtung des metallischen Streifens (1) in Drehbewegung versetzbar ist, um ausgehend von der Zwischenbahn (30b) den Film (31) aus vernetzbarem Polymer zu bilden,
- eine Einrichtung zum Zusammendrücken des Übertragungselements (21) zwischen der Walze (20) und dem Stützzylinder (3), um die Zwischenbahn (30b) auf das Übertragungselement (21) zu übertragen,
- und eine Einrichtung zum Zusammendrücken des metallischen Streifens (1) zwischen dem Übertragungselement (21) und dem Stützzylinder (3), um den Film (31) auf den metallischen Streifen zu übertragen.

18. Vorrichtung nach Anspruch 17, **dadurch gekennzeichnet, dass** die Walze (20) und der Stützzylinder (3) jeweils eine harte Oberfläche besitzen und das Übertragungselement durch einen Übertragungszylinder (21) gebildet ist, der einen metallischen Kern besitzt, der mit einem Mantel aus verformbarem Werkstoff, zum Beispiel einem Elastomer, beschichtet ist.

19. Vorrichtung nach Anspruch 17, **dadurch gekennzeichnet, dass** die Walze (20) und der Stützzylinder (3) jeweils einen metallischen Kern besitzen, der mit einem Mantel aus verformbarem Werkstoff, zum Beispiel einem Elastomer, beschichtet ist, und das Übertragungselement durch eine Übertragungswalze (21) mit harter Oberfläche gebildet ist.

20. Beschichtungsvorrichtung nach einem der Ansprüche 13 bis 19, **dadurch gekennzeichnet, dass** sie eine Einrichtung zum Vorheizen des metallischen Streifens (1) auf eine Temperatur aufweist, die gleich groß wie oder größer als die Temperatur des Flüssigkeitsfilms (31) aus vernetzbarem Polymer und die Erweichungstemperatur des vernetzbaren Polymers ist.

21. Beschichtungsvorrichtung nach einem der Ansprüche 13 bis 20, **dadurch gekennzeichnet, dass** sie eine Einrichtung zum Heizen der Walze (20) auf eine Temperatur aufweist, die im wesentlichen gleich groß wie oder größer als die Temperatur der Bahn (30) und die Erweichungstemperatur des vernetzbaren Polymers ist.

22. Beschichtungsvorrichtung nach einem der Ansprüche 17 bis 19, **dadurch gekennzeichnet, dass** sie eine Einrichtung zum Heizen des Übertragungselements (21) auf eine Temperatur aufweist, die im wesentlichen gleich groß wie oder größer als die Temperatur der Walze (20) ist.

23. Beschichtungsvorrichtung nach einem der Ansprüche 13 bis 22, **dadurch gekennzeichnet, dass** die Einrichtung zum thermischen Konditionieren des vernetzbaren Polymers durch ein System zum Heizen der Walze (20) und/oder des Übertragungselements (21) und/oder durch wenigstens eine Quelle (15) zum Einbringen einen ergänzenden Wärmestroms in die Zwischenbahn (30b) und/oder den Film (31) gebildet ist.

24. Beschichtungsvorrichtung nach einem der Ansprüche 13 bis 23, **dadurch gekennzeichnet, dass** die Quelle (15) zum Einbringen des ergänzenden Wärmestroms durch Heißlufterzeuger oder Infrarotlampen oder Mikrowellensysteme verkörpert ist.

## Claims

1. Method for continuously coating at least one metal strip (1) with a fluid cross-linkable polymer film (31) which is froe from non-reactive solvent and diluent and whose softening temperature is greater than 50°C, the film (31) having a thickness less than that of the metal strip (1), in which mothod:
- the metal strip (1) is continuously moved on at least one support roller (3),
- there is formed, on a roller (20) and by means of forced flow at a temperature qreater than the softening temperature of the cross-linkable polymer, a sheet (30) of the cross-linkable polymer in the molten state having a viscosity greater than 10Pa.s under the conditions under which the sheet is formed, the formation temperature of this sheet (30) being less than the temperature at which the cross-linkable polymer begins to cross-link, and the roller (20) being caused to rotate in the opposite direction to that in which the metal strip (1) moves,
- the cross-linkable polymer film (31) is formed from the sheet (30),
- a total transfer in terms of the thickness of the film (31) is carried out to the metal strip (1),
- and, between the zone in which the sheet (30) is formed cn the roller (20) and the zone in which the film (31) is applied to the metal strip (1), the cross-linkable polymer is processed thermally according to suitable means in order to reduce the viscosity of the cross-linkable polymer by at least a factor of 2 relative to the viscosity measured under the conditions of the forced flow.

2. Method according to claim 1, **characterised in that** the means are adapted so that the temperature of the cross-linkable polymer exceeds the temperature at which the cross-linkable polymer begins to cross-link.

3. Method according to claim 1, **characterised in that** the cross-linkable polymer film (31) is formed on the roller (20) and the total transfer in terms of the thickness of the film is carried out from this roller (20) to the metal strip (1) by this metal strip being compressed between the support roller (3) and the roller (20) in order to obtain a coating of uniform thickness.

4. Method according to claim 1 or 3, **characterised in that** the roller (20) has a deformable surface and the support roller (3) has a hard surface.

5. Method according to claim 1 or 3, **characterised in that** the roller (20) has a hard surface and the support roller (3) has a deformable surface.

6. Method according to claim 1, **characterised in that**:
- an intermediate sheet (30b) of cross-linkable polymer is formed on the roller (20) from the sheet (30) in the molten state,
- this intermediate sheet (30b) is transferred to an intermediate transfer element (21) by the element (21) being compressed against the roller (20), the transfer element (21) being interposed between the roller (20) and the metal strip (1) and being caused to rotate in the opposite direction to that in which the metal strip (1) moves,
- the cross-linkable polymer film (31) is formed on the transfer element (21),
- and a total transfer in terms of the thickness of the film (31) is carried out from the transfer element (21) to the matal strip (1) by the metal strip (1) being compressed between the transfer roller (21) and the support roller (3) in order to obtain a coating of uniform thickness.

7. Method according to claim 1 or 6, **characterised in that** the transfer element (21) has a deformable surface and the roller (20) and the support roller (3) each have a hard surfiace.

8. Mothod according to claim 1 or 6, **characterised in that** the transfer element (21) has a hard surface and the roller (20) and the support roller (3) each have a deformable surface.

9. Coating method according to any one of the preceding claims, **characterised in that** the metal strip (1) is preheated to a temperature which is substantially equal to or greater than the temperature of the fluid cross-linkable polymer film and the softoning temperature of the cross-linkable polymer.

10. Coating method according to any one of the preceding claims, **characterised in that** the roller (20) is heated to a temperature which is substantially equal to or greater than the temperature of the sheet (30) and the softening temperature of the cross-linkable polymer.

11. Coating method according to any one of claims 6 to 10, **characterised in that** the transfer element (21) is heated to a temperature which is equal to or groater than the temperature of the roller (20).

12. Coating method according to any one of the preceding claims, **characterised in that** the cross-linkable polymer is processed thermally by heating the roller (20) and/or the transfer element (21) and/or by applying an additional thermal flux to the intermediate sheet (30b) and/or the film (31).

13. Device for continuously coating at least one metal strip (1) with a fluid cross-linkable polymer film (31) which is free from non-reactive solvent and diluent and whose softening temperature is greater than 50°C, the film (31) having a thickness less than that of the metal strip (1), which dovice comprises:
- means for continuously driving the metal strip (1),
- at least one support roller (3) for the metal strip,
- means for forming, on a roller (20) and by means of forced flow at a temperature greater than the softening temperature of the cross-linkable polymer, a sheet (30) of the cross-linkable polymer in the molten state haring a viscosity greater than 10Pa.s under the conditions under which the sheet is formed, the formation temperature of this sheet (30) being less than the temperature at which the cross-linkable polymer begins to cross-link and the roller (20) being caused to rotate in the opposite direction to that in which the metal strip (1) moves,
- means for forming the cross-linkable polymer film (31) from the sheet (30) and for a total transfer in terms of the thickness of the film to the metal strip (1),
- and, between the zone in which the sheet (30) is formed on the roller (20) and the zone in which the film (31) is applied to the metal strip (1), means for thermally processing the cross-linkable polymer according to suitable means in order to reduce the viscosity of the cross-linkable polymex by at least a factor of 2 relative to the viscosity measured under the conditions of the forced flow.

14. Device according to claim 13, **characterised in that** the means for forming the cross-linkable polymer film (31) and for a total transfer in terms of the thickness thereof are formed by the roller (20) and by means for compressing the metal strip (1) between the roller (20) and the support roller (3) in order to obtain a coating of uniform thickness.

15. Device according to claim 14, **characterised in that** the roller (20) comprises a metal core which is covered by a casing of deformable material, such as, for example, an elastomer, and the support roller (3) comprises a hard surface.

16. Davice according to claim 14, **characterised in that** the roller (20) comprises a hard surface and the support roller (3) comprises a metal core which is covered by a casing of deformable matorial, such as, for example, an elastomer.

17. Device according to claim 13, **characterised in that** the means for forming the cross-linkable polymer film (31) and for a total transfer in terms of the thickness thereof comprise:
- the roller (20) which forms an intermediate sheet (30b) of cross-linkable polymer from the sheet (30),
- an intermediate transfer element (21) which is interposed between the roller (20) and the metal strip (1) and which is caused to rotate in the opposite direction to that in which the metal strip (1) moves in order to form the cross-linkable polymer film (31) from the intermediate sheet (30b),
- means for compressing the transfer element (21) between the roller (20) and the support roller (3) in order to transfer the intermediate sheet (30b) to the transfer element (21),
- and means for compressing the metal strip (1) between the transfer element (21) and the support roller (3) in order to transfer the film (31) to the metal strip.

18. Device according to claim 17, **characterised in that** the roller (20) and the support roller (3) each comprise a hard surface and the transfer element is formed by an applicator roller (21) which comprises a motel core which is covered by a casing of deformable material, such as, for example, an elastomer.

19. Device according to claim 17, **characterised in that** the roller (20) and the support roller (3) each comprise a metal core which is covered by a casing of doformable material, such as, for example, an elastomer, and the transfer element is formed by an applicator roller (21) which has a hard surface.

20. Coating device according to any one of claims 13 to 19,
**characterised in that** it comprises means for preheating the metal strip (1) to a temperature which is equal to or greater than the temperature of the fluid cross-linkable polymer film (31) and the softening temperature of the cross-linkable polymer.

21. Coating dovice according to any one of claims 13 to 20, **characterised in that** it comprises means for heating the roller (20) to a temperature which is substantially equal to or greater than the temperature of the sheet (30) and the softening temperature of the cross-linkable polymer.

22. Coating device according to any one of claims 17 to 19, **characterised in that** it comprises means for heating the transfer element (21) to a temperature which is substantially equal to or greater than the temperature of the roller (20).

23. Coating device according to any one of claims 13 to 23, **characterised in that** the means for thermally processing the cross-linkable polymer are formed by a system for heating the roller (20) and/or the transfer element (21) and/or by at least one source (15) for applying an additional thermal flux to the intermediate sheet (30b) and/or the film (31).

24. Coating device according to any one of claims 13 to 23, **characterised in that** the source (15) for applying the additional thermal flux is constituted by hot air generators or infrared lamps or microwave systems.
